# EUROPÄISCHE PATENTSCHRIFT

(11) **EP 1 474 249 B1**
(45) Veröffentlichungstag und Bekanntmachung des Hinweises auf die Patenterteilung: **23.11.2005**
(21) Anmeldenummer: 03769215.9
(22) Anmeldetag: 26.09.2003
(51) Int. Cl.: B07C 3/02

(54) **VERFAHREN ZUM VERARBEITEN VON FLACHEN SENDUNGEN IN SENDUNGSBEHÄLTERN**
METHOD FOR PROCESSING FLAT DELIVERIES IN DELIVERY CONTAINERS
PROCEDE DE TRAITEMENT D'ENVOIS PLATS SE TROUVANT DANS DES RECIPIENTS POUR ENVOIS

(30) Priorität: 30.09.2002 DE 10245873
(43) Veröffentlichungstag der Anmeldung: 10.11.2004
(73) Patentinhaber: SIEMENS AKTIENGESELLSCHAFT, 80333 München (DE)
(72) Erfinder: SKRDLANT, Rolf-Peter, 78467 Konstanz (DE); OEXLE, Dietmar, 78224 Singen (DE)
(86) Internationale Anmeldenummer: PCT/DE2003/003210
(87) Internationale Veröffentlichungsnummer: WO 2004/030836

(56) Entgegenhaltungen:
- WO-A-00/53344
- US-A- 5 470 427

## Beschreibung

Die Erfindung betrifft ein Verfahren zum Verarbeiten von flachen Sendungen nach dem Oberbegriff des Anspruches 1, wie z.B. aus WO-A-00/53344 bekannt.

Bei den bekannten Sendungssortieranlagen werden Sendungsbehälter ohne feste Kennungen verwendet. Nach Beendigung des Sortiervorganges werden die Sendungen aus den Endstellen der Sortieranlage in die Sendungsbehälter, die aus den Endstellen zugeordneten Pufferspeichern bereitgestellt werden, umgeladen und der abgeschlossene Umladevorgang für die jeweilige Endstelle mit einer Tastenbetätigung quittiert. Dadurch wird mit einem Etikettdrucker ein Etikett mit der aktuellen Zieladresse in kodierter und/oder lesbarer Form für diese Endstelle oder mit einem Identifikationsetikett ausgedruckt und vom Bediener an dem Behälter angebracht. Mit der Anforderung eines Identifikationsetikettes erfolgt automatisch die Zuordnung zwischen dem Identifikationsetikett und der Zieladresse, welche in der Steuerung hinterlegt wird und für die weitere Identifizierung zur Verfügung steht. Diese Lösung erlaubt nicht den sinnvollen Einsatz von Sendungsbehältern mit festen Identifikationskennungen im Postbearbeitungsprozess, da eine Kopplung dieser Identifikationskennungen mit den Zieladressen auf der Basis der o.g. Technik nicht möglich ist.

Der Erfindung liegt die Aufgabe zugrunde, ein gattungsgemäßes Verfahren zu schaffen, bei dem feste Identifikationskennungen von Sendungsbehältern, in welche die Sendungen aus den Endstellen von Sendungssortieranlagen umgeladen werden, den variablen Zieladressen der Endstellen aufwandsarm und sicher zugeordnet werden, damit die Identifikationskennungen für weitere Prozessschritte nach dem Sortieren, z.B. automatisches Aufbringen eines Etiketts oder Anbindung an ein Sendungsbehälter-Managementsystem, genutzt werden können.

Erfindungsgemäß wird die Aufgabe durch ein Verfahren mit den Merkmalen des Anspruches 1 gelöst.
Für jeden zu einer Endstelle gehörenden Pufferspeicher ist ein Bestätigungselement für die Anwesenheit eines Sendungsbehälters vorgesehen. Nach dem Abführen eines gefüllten Sendungsbehälters aus dem jeweiligen Pufferspeicher und der dabei erfolgten Rückstellung des Bestätigungselementes auf den Leerzustand wird ein Leerbehälter in diesen Pufferspeicher neu geladen. Durch ein hierbei ausgelöstes Signal des Bestätigungselementes wird die vorher von einer Leseeinrichtung gelesene Identifikationskennung des Sendungsbehälters der durch den aktuellen Sortierplan dieser Endstelle zugewiesenen Zieladresse oder dem Zieladressenbereich zugeordnet und abgespeichert. Mit dieser Vorgehensweise werden die Identifikationskennungen der Sendungsbehälter, z.B. in Form von RFID-Etiketten, ohne dass jede Endstelle ein Lesegerät für Identifikationskennungen aufweisen muss, sicher den aktuellen Zieladressen der betreffenden Endstellen zugeordnet.

Vorteilhafte Ausgestaltungen der Erfindung sind in den Unteransprüchen dargelegt.
So ist es vorteilhaft, wenn die Leseeinrichtung nach dem Lesen der Identifikationskennung solange gesperrt wird, bis das nächste Bestätigungssignal über die Anwesenheit eines Sendungsbehälters ausgelöst wird. Dadurch wird verhindert, dass bei mehreren Operateuren, die eine Leseeinrichtung gemeinsam benutzen, die richtige Zuordnung der Identifikationskennung zur Zieladresse verloren geht.
Vorteilhaft ist es auch, als Bestätigungselement einen Anwesenheitssensor für Sendungsbehälter im Pufferspeicher vorzusehen. Dadurch wird automatisch ein entsprechendes Anwesenheitssignal ausgelöst.
In einer weiteren Ausführungsvariante für ein Bestätigungselement befindet sich am Pufferspeicher oder an der zugeordneten Endstelle ein vom Operateur zu betätigendes Schaltelement. Dies gewährleistet einen halbautomatischen Betrieb, wobei der Operateur den Füllgrad der Sendungsbehälter bei ihrem Zu- und Abführen berücksichtigen kann.

Vorteilhaft weist die Sendungssortieranlage auch eine voll- oder halbautomatische Zuführeinrichtung für leere Sendungsbehälter auf.

Es sind vorteilhaft eine oder mehrere mit jeweils einer Leseeinrichtung für die Kennungen der Sendungsbehälter ausgerüstete zuführstellen für die leeren Sendungsbehälter vorzusehen. Beim Zuführen der Sendungsbehälter für die Gesamtsortieranlage oder für bestimmte Bereiche erfolgt auch das Lesen der jeweiligen Identifikationskennungen. Damit ist es möglich, die Laufwege der Operateure gering zu halten.

Zur Gewährleistung der sicheren Zuordnung der Identifikationskennungen auch beim Wechsel von einem Sortierlauf mit zugehörigen Sortierplan auf den nächsten Sortierlauf mit zugehörigen Sortierplan werden in weiterer vorteilhafter Ausgestaltung, nachdem die letzte Sendung des bisherigen Sortierlaufes nach dem dazugehörigen Sortierplan einsortiert wurde, für die einzusortierenden Sendungen des nächsten Sortierlaufes die Endstellen den Zieladressen gemäß dem Sortierplan des nächsten Sortierlaufes zugeordnet, sodass unter Verwendung von z.B. Trennkarten ohne Unterbrechung mit dem nächsten Sortierlauf begonnen werden kann. Wenn alle Sendungen einer Endstelle des bisherigen Sortierlaufes umgeladen sind, der Sendungsbehälter für diese Sendungen aus dem Pufferspeicher entfernt ist und sich ein neuer leerer Sendungsbehälter für die Sendungen des neuen Sortierlaufes nach dem Lesen seiner Identifikationskennung in dem jeweiligen Pufferspeicher befindet, wird das entsprechende Schaltelement zweimal hintereinander betätigt, wobei durch die erste Betätigung die Anwesenheit des Sendungsbehälters im Pufferspeichers signalisiert wird und durch die zweite Betätigung der Wechsel der Zuordnung der Identifikationskennung zur neuen Zieladresse erfolgt. Vorteilhaft ist es weiterhin, wenn sich an jeder Endstelle ein Signalgeber befindet, der durch die richtige Betätigung des Schaltelementes beim Beladen des Pufferspeichers eingeschaltet und durch einen in jedem Pufferspeicher befindlichen Anwesenheitssensor beim Entfernen des Sendungsbehälters aus dem Pufferspeicher automatisch ausgeschaltet wird. Dadurch kann der Operateur den Schalt- und Zuordnungszustand erkennen und Fehler vermeiden.

Anschließend wird die Erfindung in einem Ausführungsbeispiel anhand der Zeichnung näher erläutert.
Dabei zeigt
- FIG 1: eine schematische Draufsicht einer Sendungssortieranlage.

Wie FIG 1 zu entnehmen, befinden sich entlang einer Sendungssortieranlage 1 nebeneinander Endstellen 2, in welche die Sendungen 3 nach Zieladressen entsprechend eines Sortierplanes auf ihren Schmalseiten stehend sortiert werden. Die Endstellen 2 sind als Sortierfächer ausgeführt, an deren Einstapelstelle die Sendungen in das Stapelfach gelangen und von einer nicht dargestellten Stapelstütze, die entsprechend der Stapelgröße von der Einstapelstelle weg gegen eine Federkraft verschiebbar ist, in der aufrechten Lage gehalten werden. Zu jeder Endstelle 2 gehört ein Pufferspeicher 4 zum Aufnehmen eines Sendungsbehälters 5 mit einer festen Identifikationskennung 9, in den die Sendungen 3 aus dieser Endstelle 2 umgeladen werden, wenn die Endstelle 2 entsprechend gefüllt ist. Die Pufferspeicher 4 befinden sich normalerweise unterhalb der Endstellen 2 und werden nur für die Umladevorgänge und Neubestückung mit Sendungsbehältern 3 auf Teleskopschienen in die in der Zeichnung zur besseren Erläuterung für alle Endstellen 2 dargestellte Position vorgezogen. Im Bereich jeder Endstelle 2 befindet sich ein Schaltelement 6 (als Taster ausgeführt) und ein Signalgeber 7 (als Leuchtelement ausgeführt), der angibt, ob das Schaltelement 6 ordentlich betätigt wurde. Innerhalb der Pufferspeicher 4 ist ein Anwesenheitssensor 8 (als Lichtschranke ausgeführt) angeordnet, der erkennt, ob sich ein Sendungsbehälter 5 im Pufferspeicher 2 befindet oder nicht. Parallel zu den Endstellen 2 ist in einem Abstand, der genügend Platz für die Operateure lässt, eine Zuführeinrichtung 10 für leere Sendungsbehälter 5 mit mehreren Zuführstellen 11 angeordnet. Jede Zuführstelle 11 weist eine Leseeinrichtung 12 für die Identifikationskennungen 9 der Sendungsbehälter 3 auf. Diese Identifikationskennungen 9 können sowohl optisch lesbare Barkodes als auch RFID-Tags sein.
Die Anzahl der Zuführstellen 11 wird in Abhängigkeit von der Anzahl der Endstellen 2 so festgelegt, dass der oder die Operateure möglichst kurze Wege zurückzulegen haben. Jeder Zuführstelle 11 mit der Leseeinrichtung 12 ist in diesem Beispiel ein Bereich von 4 Endstellen 2 zugeordnet. Ein weiterer Grund für die Aufteilung ist die Absicherung der Zuordnung von gelesener Identifikationskennung 9 und Endstelle 2 bzw. der entsprechenden Zieladresse. Um dies sicherzustellen, sind die Endstellenbereiche und die zugehörigen Leseeinrichtungen 12 auch bestimmten Operateuren zugeordnet. Bei überlappenden Zuordnungen, d.h. für einen Bereich sind zwei Operateure zuständig, wird die Leseeinrichtung 12 nach dem Lesen einer Identifikationskennung 9 solange gesperrt, bis das nächste Bestätigungssignal über die neue Anwesenheit eines Sendungsbehälters 5 in einer Endstelle 2 dieses Bereichs ausgelöst wird.
Während eines Sortierlaufes werden die Sendungen 3 in die Endstellen 2 sortiert. Ist eine Endstelle 2 zu annähernd 2/3 gefüllt, so wird der betreffende Pufferspeicher 4 herausgezogen, die Sendungen 3 werden aus der Endstelle 2 in den Sendungsbehälter 5 im Pufferspeicher 4 umgeladen. Dann wird der Sendungsbehälter 5 entfernt. Vom Signalwechsel des Anwesenheitssensors 8 ausgelöst, erlöscht der Signalgeber/Leuchtelement 7. Der Operateur entnimmt jetzt der Zuführeinrichtung 10 einen leeren Behälter 5 an der entsprechenden Zuführstelle 11, lässt die Identifikationskennung 9 von der Leseeinrichtung 12 lesen und stellt ihn in den leeren Pufferspeicher 4, in welchem der Signalgeber 7 keine Behälterabwesenheit signalisiert. Anschließend betätigt er das Schaltelement 6, wodurch der Signalgeber 7 wieder ein Leuchtsignal abgibt und gleichzeitig die Identifikationskennung 9 dieses Sendungsbehälters 5 der Zieladresse, die vom aktiven Sortierplan dieser Endstelle 2 zugewiesen wurde, zugeordnet wird. Um unnötige Stillstandzeiten der Sendungssortieranlagen 1 zu vermeiden, werden nach dem Einsortieren der letzten Sendung 3 des bisherigen Sortierlaufes Trennkarten in die Endstellen 2 gebracht, die die letzte Sendung 3 in jeder Endstelle 2 kennzeichnen und der nächste Sortierlauf wird ohne Unterbrechung begonnen. Dazu erfolgt ein Wechsel von den den Endstellen 2 zugewiesenen Zieladressen nach dem Sortierplan des bisherigen Sortierlaufes zu den Zieladressen nach dem Sortierplan des neuen Sortierlaufes. Dieser Zuordnungswechsel wird aber bezüglich der Identifikationskennungen 9 der Sendungsbehälter 5 für jede Endstelle 2 erst vorgenommen, wenn alle Sendungen 3 des bisherigen Sortierlaufes der Endstelle 2 in einen Sendungsbehälter 5 umgeladen wurden und dieser Sendungsbehälter 5 entfernt wurde. Nachdem der neue leere Sendungsbehälter 5 nach dem Lesen der Identifikationskennung 9 der Zuführstelle 11 entnommen und in den betreffenden Pufferspeicher 4 gestellt wurde, erfolgt eine zweimalige Betätigung des betreffenden Schaltelementes 6 hintereinander.
Die erste Betätigung signalisiert die Anwesenheit des gerade gelesenen Sendungsbehälters 5 im Pufferspeicher 4 und die zweite Betätigung hat die neue Zuweisung dieser Endstelle 2 zur Zieladresse gemäß des Sortierplanes des neuen Sortierlaufes zur Folge. Dies wird solange so durchgeführt, bis alle Endstellen abgearbeitet sind. Ist während eines Sortierlaufes in eine bestimmte Endstelle 2 keine Sendung 3 sortiert worden, so sind Endstelle 2 und zugehöriger Sendungsbehälter 5 leer. In diesem Fall leuchtet der Signalgeber 7 noch und das Schaltelement 6 muss nur einmal betätigt werden, um den Wechsel auf den neuen Sortierplan durchzuführen.

## Patentansprüche

1. Verfahren zum Verarbeiten von flachen Sendungen mit Hilfe einer Sendungssortieranlage (1), bei der die sortierten Sendungen (3) aus den Endstellen (2) in Sendungsbehälter (5) geladen werden, mit Pufferspeichern (4) an den Endstellen (2) für jeweils einen Sendungsbehälter (5) zur Aufnahme der Sendungen (3) der jeweiligen Endstelle (2), **dadurch gekennzeichnet, dass** für jeden Pufferspeicher (4) ein Bestätigungselement für die Anwesenheit eines Sendungsbehälters (5) vorgesehen ist, dass nach dem Abführen eines gefüllten Sendungsbehälters (5) aus dem jeweiligen Pufferspeicher (4) ein leerer Sendungsbehälter (5) in diesen Pufferspeicher (4) neu geladen wird und dass durch ein hierbei ausgelöstes Signal des Bestätigungselementes die vorher von einer Leseeinrichtung (12) gelesene Identifikationskennung (9) des Sendungsbehälters (5) der durch den aktuellen Sortierplan dieser Endstelle (2) zugewiesenen Zieladresse oder dem Zieladressenbereich zugeordnet und abgespeichert wird.

2. Verfahren nach Anspruch 1, **dadurch gekennzeichnet, dass** die Leseeinrichtung (12) nach dem Lesen der Identifikationskennung (9) solange gesperrt wird, bis das nächste Bestätigungssignal über die Anwesenheit eines Sendungsbehälters (5) ausgelöst wird.

3. Verfahren nach Anspruch 1, **dadurch gekennzeichnet, dass** nach dem Abführen eines gefüllten Sendungsbehälters (5) aus einem Pufferspeicher (4) das jeweilige Bestätigungselement auf den Leerzustand zurückgestellt wird.

4. Verfahren nach Anspruch 1, **dadurch gekennzeichnet, dass** als Bestätigungselement im Pufferspeicher ein Anwesenheitssensor (8) für Sendungsbehälter (5) vorgesehen ist.

5. Verfahren nach Anspruch 1, **dadurch gekennzeichnet, dass** als Bestätigungselement am Pufferspeicher (4) oder an der zugeordneten Endstelle (2) ein vom Operateur zu betätigendes Schaltelement (6) vorgesehen ist.

6. Verfahren nach Anspruch 1, **dadurch gekennzeichnet, dass** die Sendungssortieranlage (1) eine Zuführeinrichtung (10) für leere Sendungsbehälter (5) besitzt.

7. Verfahren nach Anspruch 1, **dadurch gekennzeichnet, dass** eine oder mehrere, jeweils einem bestimmten Endstellenbereich zugeordnete, mit jeweils einer Leseeinrichtung (12) für die Identifikationskennungen (9) der Sendungsbehälter (5) ausgerüstete Zuführstellen (11) für die leeren Sendungsbehälter (5) vorgesehen sind.

8. Verfahren nach Anspruch 5, **dadurch gekennzeichnet, dass**, nachdem die letzte Sendung (3) des bisherigen Sortierlaufes nach dem dazugehörigen Sortierplan einsortiert wurde, für die einzusortierenden Sendungen (3) des nächsten Sortierlaufes die Endstellen (2) den Zieladressen gemäß dem Sortierplan des nächsten Sortierlaufes zugewiesen werden und, wenn alle Sendungen (3) einer Endstelle (2) des bisherigen Sortierlaufes umgeladen sind, der Sendungsbehälter (5) für diese Sendungen (3) aus dem Pufferspeicher (4) entfernt ist und sich ein neuer leerer Sendungsbehälter (5) für die Sendungen (3) des neuen Sortierlaufes nach dem Lesen seiner Identifikationskennung (9) in dem jeweiligen Pufferspeicher (4) befindet, das entsprechende Schaltelement (6) zweimal hintereinander betätigt wird, wobei durch die erste Betätigung die Anwesenheit des gerade gelesenen Sendungsbehälters (5) im Pufferspeicher (4) signalisiert wird und durch die zweite Betätigung der Wechsel der Zuordnung der Identifikationskennung (9) zur neuen Zieladresse erfolgt.

9. Verfahren nach Anspruch 5 oder 8, **dadurch gekennzeichnet, dass** sich an jeder Endstelle (2) ein Signalgeber (7) befindet, der durch die richtige Betätigung des Schaltelementes (6) beim Beladen des Pufferspeichers (4) eingeschaltet und durch einen in jedem Pufferspeicher (4) befindlichen Anwesenheitssensor (8) beim Entfernen des Sendungsbehälters (5) aus dem Pufferspeicher (4) automatisch ausgeschaltet wird.

## Claims

1. Method for processing flat deliveries with the aid of a delivery sorting plant (1), in which the sorted deliveries (3) are loaded from the end stations (2) into delivery containers (5), with, at the end stations (2), in each case for a delivery container (5), buffer stores (4) receiving the deliveries (3) of the respective end station (2), **characterized in that**, for each buffer store (4) a confirmation element for the presence of a delivery container (5) is provided, **in that**, after a filled delivery container (5) has been discharged from the respective buffer store (4), an empty delivery container (5) is reloaded into this buffer store (4), and **in that**, as a result of a signal triggered in this case from the confirmation element, the identification mark (9), previously read by a reading device (12), of the delivery container (5) is assigned to the destination address or the destination address area allocated to this end station (2) by the current sorting plan and is stored.

2. Method according to Claim 1, **characterized in that** the reading device (12) is blocked, after the reading of the identification mark (9), until the next confirmation signal relating to the presence of a delivery container (5) is triggered.

3. Method according to Claim 1, **characterized in that**, after the discharge of a filled delivery container (5) from a buffer store (4), the respective confirmation element is reset to the empty state.

4. Method according to Claim 1, **characterized in that** a presence sensor (8) for delivery containers (5) is provided as confirmation element in the buffer store.

5. Method according to Claim 1, **characterized in that** a switching element (6) to be actuated by the operator is provided as confirmation element at the buffer store (4) or at the assigned end station (2).

6. Method according to Claim 1, **characterized in that** the delivery sorting plant (1) possesses a supply device (10) for empty delivery containers (5).

7. Method according to Claim 1, **characterized in that** one or more supply stations (11) assigned in each case to a specific end station area and equipped in each case with a reading device (12) for the identification marks (9) of the delivery containers (5) are provided for the empty delivery containers (5).

8. Method according to Claim 5, **characterized in that**, after the last delivery (3) of the previous sorting run has been sorted according to the associated sorting plan, for the deliveries (3) of the next sorting run which are to be sorted, the end stations (2) are allocated to the destination addresses according to the sorting plan of the next sorting run, and, when all the deliveries (3) of an end station (2) of the previous sorting run are transferred, the delivery container (5) for these deliveries (3) is removed from the buffer store (4) and a new empty delivery container (5) for the deliveries (3) of the new sorting run is contained, after the reading of its identification mark (9), in the respective buffer store (4), and the corresponding switching element (6) is actuated twice in succession, as a result of the first actuation the presence of the delivery container (5) just read in the buffer store (4) being signalled, and as a result of the second actuation the change of the assignment of the identification mark (9) to the new destination address taking place.

9. Method according to Claim 5 or 8, **characterized in that**, at each end station (2), a signal generator (7) is located, which is switched on by virtue of the correct actuation of the switching element (6) during the loading of the buffer store (4) and is switched off automatically, by a presence sensor (8) located in each buffer store (4), during the removal of the delivery container (5) from the buffer store (4).

## Revendications

1. Procédé pour traiter des envois plats à l'aide d'une installation de tri d'envois (1) dans laquelle les envois (3) triés sont chargés à partir des points finaux (2) jusque dans des récipients à envois (5) et dans laquelle des magasins intermédiaires (4) aux points finaux (2) ont respectivement un récipient à envois (5) destiné à recevoir les envois (3) du point final (2) en question,
**caractérisé en ce qu'**un élément de confirmation qui indique la présence d'un récipient à envois (5) est prévu pour chaque magasin intermédiaire (4), qu'après qu'un récipient à envois (5) plein a été sorti du magasin intermédiaire (4) concerné un récipient à envois (5) vide est à nouveau chargé dans ce magasin intermédiaire (4), que grâce à un signal émis à cet effet par l'élément de confirmation, la marque d'identification (9) - lue auparavant par un dispositif de lecture (12) - du récipient à envois (5) est associée à l'adresse de destination ou à la zone d'adresse de destination attribuée par le plan de tri en cours à ce point final (2) et elle est enregistrée.

2. Procédé selon la revendication 1, **caractérisé en ce que** le dispositif de lecture (12) est bloqué après que la marque d'identification (9) a été lue jusqu'à ce que soit émis le signal de confirmation suivant qui indique la présence d'un récipient à envois (5).

3. Procédé selon la revendication 1, **caractérisé en ce que** l'élément de confirmation concerné est remis à l'état vide après qu'un récipient à envois (5) rempli a été retiré d'un magasin intermédiaire (4).

4. Procédé selon la revendication 1, **caractérisé en ce que** l'élément de confirmation prévu dans le magasin intermédiaire est un capteur de présence (8) pour des récipients à envois (5).

5. Procédé selon la revendication 1, **caractérisé en ce que** l'élément de confirmation prévu sur le magasin intermédiaire (4) ou sur le point final (2) associé est un élément de commutation (6) que doit manoeuvrer l'opérateur.

6. Procédé selon la revendication 1, **caractérisé en ce que** l'installation de tri d'envois (1) comporte un dispositif d'acheminement (10) destiné à des récipients à envois (5) vides.

7. Procédé selon la revendication 1, **caractérisé en ce qu'**un ou plusieurs points d'acheminement (11), chacun associé à une zone donnée du point final et chacun muni d'un dispositif de lecture (12) destiné aux marques d'identification (9) des récipients à envois (5), est prévu pour les récipients à envois (5) vides.

8. Procédé selon la revendication 5, **caractérisé en ce que**, après que le dernier envoi (3) du parcours de tri en cours a été trié d'après son parcours de tri, pour les envois à trier du parcours de tri suivant les points finaux (2) sont attribués aux adresses de destination d'après le plan de tri du parcours de tri suivant, et lorsque tous les envois (3) d'un point final (2) du parcours de tri actuel ont été transférés, que le récipient à envois (5) correspondant à ces envois (3) est retiré du magasin intermédiaire (4) et qu'un nouveau récipient à envois (5) vide destiné aux envois (3) du nouveau parcours de tri après que sa marque d'identification (9) a été lue se trouve dans le magasin intermédiaire (4) concerné, l'élément de commutation (6) correspondant est manoeuvré deux fois de suite, la première manoeuvre signalant la présence du récipient à envois (5) qui vient d'être lu dans le magasin intermédiaire (4) et la deuxième manoeuvre fait passer l'association de la marque d'identification (9) à la nouvelle adresse de destination.

9. Procédé selon la revendication 5 ou 6, **caractérisé en ce qu'**à chaque point final (2) il y a un générateur de signal (7) qui se met en marche en manoeuvrant correctement l'élément de commutation (6) lorsqu'on charge le magasin intermédiaire (4) et qui se déconnecte automatiquement grâce à un capteur de présence (8) placé dans chaque magasin intermédiaire (4), lorsque le récipient à envois (5) est retiré du magasin intermédiaire (4).
